# DEMANDE DE BREVET EUROPEEN

(11) **EP 2 072 715 A1**
(43) Date de publication de la demande: **24.06.2009**
(21) Numéro de dépôt: 07024379.5
(22) Date de dépôt: 17.12.2007
(51) Int. Cl.: E04G 5/02

(54) **Cale de support et de répartition de charge**

(71) Demandeur: Placé, Laurent, 91210 Draveil (FR)
(72) Inventeur: Placé, Laurent, 91210 Draveil (FR)

(57) **Abrégé**

Dispositif démontable pour venir supporter et maintenir un équipement quelconque de structures porteuses telles que par exemple échafaudage, gradin, habitation mobile, etc.... sur une surface d'appui caractérisée par une pièce formant cale 1.
Sur le plan supérieur il y a:
- une zone centrale (2), qui présente une surface au moins égale à la surface d'appui de l'équipement à recevoir tel que par exemple la platine d'appui du socle réglable d'un échafaudage délimitée à sa périphérie par une partie disposée au moins partiellement en relief (3) ou (5), ou d'un décaissement (6) formant réservation afin de garder l'équipement centré par rapport à la pièce, et de l'empêcher de glisser.
- des formes géométriques disposées au moins partiellement, en relief, forment des ergots (3), répartis ou une nervure continue (5) répartis au moins sur la périphérie de la zone centrale.
Sur le plan inférieur il y a:
- des parties creuses (4 & 8) complémentaires des parties en relief (3 & 5) prévus sur la face supérieure de sorte à permettre un empilement de cales sur une hauteur souhaitée, et un maintien entre elles par emboîtement mâle/femelle (fig 4A, 4B, 4C) de parties en relief et de parties creuses.

## Description

Le présent descriptif est relatif aux accessoires d'immobilisation pour amateurs et professionnels que l'on place entre un équipement et son appui, afin de le mettre d'aplomb, répartir une charge, de la retenir ou de l'immobiliser.

Ces opérations appelées calage sont traditionnellement effectuées à l'aide de différents éléments en bois brut ou contrecollé, de parpaing, de différentes plaques d'acier, etc. de différentes tailles et de différentes épaisseurs qui chacune selon leur spécificités contiennent le risque de casser, de glisser, d'avoir un mauvais vieillissement pouvant entraîner une déstabilisation de l'objet qu'elles maintiennent, créant par cela même un risque d'incident ou d'accident.

Dans le cas de l'utilisation de bois, celui-ci étant putrescible ces cales se dégradent et sont généralement détruites après une utilisation en extérieur.

De plus les calages utilisés n'étant pas des produits manufacturés, ceux-ci n'ont pas de normalisation (compression, dimensions, couleur, etc.)
Le dispositif selon l'invention permet de remédier à ces inconvénients.. Il comporte en effet :
- un système de blocage de l'équipement,
- un système d'emboîtement,
- une résistance mécanique,
- une couleur,
- une longueur,
- une largeur,
- une épaisseur,
- un repérage,
- une notice d'utilisation,
qui aura été déterminée suivant un cahier des charges comportant une note de calcul, un ensemble de tests pratiqués par un laboratoire agréé
Selon des modes particulier de réalisation, la cale :
- Peut comporter des ergots, une réservation ou des nervures afin d'empêcher le glissement d'équipements rapportés.
- Peut comporter des ergots permettant d'emboîter les cales sans avoir de problème dé glissement.
- Peut avoir des parties creuses afin que les ergots puissent s'y bloquer.
- Peut avoir un trou au centre pour permettre l'évacuation de l'eau et son empilement sur un axe.
- Peut avoir une indication sur ses caractéristiques techniques..
- Peut avoir une couleur permettant à son utilisateur de l'identifier facilement.
- Peut avoir un signe, nom, etc. permettant à son possesseur de l'identifier.
- Peut avoir une surface anti-dérapante.
- Peut avoir un classement au feu suivant les normes en vigueur.
- Peut être fabriquée en matière naturelle ou synthétique..
- Peut être fabriquée à partir de matières naturelles ou synthétiques associées ou transformées.
- Peut être fabriquée par moulage, injection ou tout autre moyen industriel permettant de dupliquer une forme.
Ainsi l'invention à pour objet un dispositif démontable pour venir supporter et maintenir un équipement quelconque de structures porteuses telles que par exemple : échafaudage, gradin, habitation mobile, etc. sur une surface d'appui caractérisée par une pièce formant cale (1) comportant sur le plan supérieur, une zone centrale, qui présente une surface au moins égale à la surface d'appui de l'équipement à recevoir tel que par exemple la platine d'appui du socle réglable d'un échafaudage délimitée à sa périphérie par une partie disposée au moins partiellement en relief; afin de garder l'équipement centré par rapport à la pièce, et de l'empêcher de glisser.
Selon d'autres caractéristiques :
- La forme géométrique du plan supérieur de la cale, disposé au moins partiellement, en relief; forme des ergots répartis ou une nervure continue répartis au moins sur la périphérie de la zone centrale.
- Le plan supérieur de la cale, situé sur la zone centrale est constitué d'un décaissement formant réservation.
- La surface inférieure des parties creuses complémentaires des parties en relief, prévues sur la face supérieure de sorte à permettre un empilement de cales sur une hauteur souhaitée, et un maintien entre elles par emboîtement mâle/femelle de parties en relief et de parties creuses.
- La surface inférieure des éléments en creux répartis sur toute sa surface selon un maillage régulier correspondant au maillage des éléments supérieurs en relief.
- Elle comporte en périphérie, sur le plan supérieur, des éléments en relief disposés en dehors de la zone centrale, disposés selon le maillage des éléments en évidements de la partie inférieure, de sorte à permettre un emboîtement d'une cale en appui reparti au moins sur 2 cales inférieures afin de répartir la charge sur une plus grande surface d'appui.
- Les dimensions des formes géométriques en relief prévues sur le plan supérieur de la cale, soient égales aux dimensions des éléments en creux prévus sous la surface inférieure moins un jeu de fonctionnement entre deux cales.
- Le bord de la cale sur chacun de ses cotés est espacé de l'axe des ergots périphérique d'une distance inférieure à la demi largeur entre lignes d'axe d'ergots des parties en creux adjacentes de sorte à définir un jeu de fonctionnement entre deux cales supportant en partie supérieure de façon répartie une troisième cale..Elle comporte un trou au moins dans la zone centrale d'un diamètre tel à permettre l'évacuation de l'eau de pluie ou aune, et l'enfilement d'un axe notamment de support pour le rangement

A titre d'exemple et non limitatif; la cale aura des dimensions de l'ordre de 40 cm pour la longueur, de 40 cm pour la largeur et de 20 mm pour l'épaisseur ; une surface servant de réservation pour recevoir un socle réglable d'échafaudage de 16cm x 16cm ; des formes géométriques servant d'ergots de 6,5 mm d'épaisseur ; des évidements sur le dessous de 7,5 mm de profondeur ; d'un trou central de 20 mm de diamètre

D'autres buts et avantages de l'invention apparaîtront mieux dans la description détaillée suivante (cf dessins en annexe donnés uniquement à titre d'exemple) dans desquels
- la figure 1 est une vue en perspective de la cale.
- La figure 2 est une vue en perspective avec une coupe de la cale.
- Coupe A-A, B-B & C-C.
- La figure 4 représente les possibilités de répartir la charge sur une plus grande surface d'appui.
- La figure 5 est une vue de dessous de la cale.
- La figure 6 est une vue de dessus de la cale.
- La figure 7 est une vue en perspective de la cale avec des nervures.
- La figure 8 est une vue de dessus de la cale avec le repérage des coupes.
- La figure 9 est une vue en perspective de la cale avec la réservation.

En référence à ces dessins l'invention a pour objet une cale 1, avec sur le plan supérieur de la cale une zone centrale 2 délimitée à sa périphérie par des formes géométriques, en relief, formant des ergots 3 (figure 1) ou des nervures 5 (figure 7) ou un décaissement formant réservation 6 (figure 9).

Suivant les représentations des figures 2 & 3, la cale comporte sur sa surface inférieure des parties creuses 4 complémentaires des parties en relief prévues pour permettre un empilement de cales sur une hauteur souhaitée, et un maintien entre elles par emboîtement mâle/femelle et de répartir la charge sur une plus grande surface d'appui Voir figure 4A, 4B, 4C.

La figure 5 représentant la cale vue de dessous montre les éléments en creux 4 répartis sur toute sa surface selon un maillage régulier correspondant au maillage des éléments supérieurs en relief 3 & 5.

La figure 1 représente la cale qui comporte en périphérie, des éléments en relief 3 disposés en dehors de la zone centrale, disposés selon le maillage des éléments en évidements (fig 5) de la partie inférieure, de sorte à permettre un emboîtement D'autre part un trou 7 dans la zone centrale de diamètre R2 tel que permettre l'évacuation de l'eau ou autres, et l'enfilement d'un axe.

Sur les coupes de la planche 3/9 les formes géométriques sur le plan supérieur de la cale, ont des dimensions égales aux dimensions C & P des éléments en creux moins un jeu de fonctionnement J1. D'autre part tous les angles extérieurs saillant de la cale auront un rayon R3. Les éléments creux 4 de la partie inférieure auront un entraxe égal (a) sauf sur le pourtour. Les dimensions seront égales à un demi entraxe moins un jeu de fonctionnement (J).

### Nomenclature :

- N°1 : cale
- N°2 : surface au moins égale à la surface d'appui de l'équipement à recevoir.
- N°3 : ergots répartis sur la périphérie de la zone centrale.
- N°4 : parties creuses complémentaires des parties en relief N°3.
- N°5 : nervures continues réparties sur la périphérie de la zone centrale.
- N°6 : décaissement formant réservation.
- N°7 : trou dans la zone centrale d'un diamètre tel à permettre l'évacuation de l'eau de pluie ou autre.
- N°8 : parties creuses complémentaires des parties en relief N°5.
- L : longueur.
- 1 : largeur.
- C : dimensions base partie creuse.
- P : profondeur partie creuse.
- C-j1 : dimensions base ergot - j1 (jeu de fonctionnement).
- P-j1 : dimensions hauteur ergot - j1 (jeu de fonctionnement).
- R3 : rayon chanfrein.
- E : épaisseur cale
- A : dimension d'axe des parties creuses.

## Revendications

1. Dispositif démontable pour venir supporter et maintenir un équipement quelconque de structures porteuses telles que par exemple : échafaudage, gradin, habitation mobile, etc.. sur une surface d'appui **caractérisée par** une pièce formant cale 1 comportant sur le plan supérieur, une zone centrale, qui présente une surface au moins égale à la surface d'appui de l'équipement à recevoir tel que par exemple la platine d'appui du socle réglable d'un échafaudage délimitée à sa périphérie par une partie disposée au moins partiellement en relief, afin de garder l'équipement centré par rapport à la pièce, et de l'empêcher de glisser.

2. Dispositif selon la revendication 1 **caractérisé en ce que** la forme géométrique du plan supérieur de la cale, disposé au moins partiellement, en relief, forme des ergots répartis ou une nervure continue répartis au moins sur la périphérie de la zone centrale.

3. Dispositif selon la revendication 1 **caractérisé en ce que** le plan supérieur de la cale, situé au moins sur la zone centrale est constitué d'un décaissement formant réservation.

4. Dispositif selon la revendication let 2 **caractérisé en ce qu'**il comporte en outre sur sa surface inférieure au moins des parties creuses complémentaires des parties en relief, prévus sur la face supérieure de sorte à permettre un empilement de cales sur une hauteur souhaitée, et un maintien entre elles par emboîtement mâle/femelle de parties en relief et de parties creuses.

5. Dispositif selon l'une quelconque des revendications 1,2,4 **caractérisé en ce qu'**il comporte en outre sur sa surface inférieure des éléments en creux répartis sur toute sa surface selon un maillage régulier correspondant au maillage des éléments supérieur en relief.

6. Dispositif selon revendication 5 **caractérisé en ce qu'**il comporte au moins en périphérie, sur le plan supérieur, des éléments en relief disposés en dehors de la zone centrale, disposés selon le maillage des éléments en évidements de la partie inférieure, de sorte à permettre un emboîtement d'une cale en appui reparti au moins sur 2 cales inférieures afin de répartir la charge sur une plus grande surface d'appui.

7. Dispositif suivant la revendication 4, **caractérisé en ce que** les dimensions des formes géométriques en relief prévues sur le plan supérieur de la cale, soit égales aux dimensions des éléments en creux prévus sous la surface inférieure moins un jeu de fonctionnement entre deux cales.

8. Dispositif selon la revendication 6, **caractérisé en ce que** le bord de la cale sur chacun de ses cotés est espacé de l'axe des ergots périphériques d'une distance inférieure à la demi-largeur entre lignes d'axe d'ergots, formant une parties en creux adjacentes de sorte à définir un jeu de fonctionnement entre deux cales supportant en partie supérieure de façon répartie une troisième cale.

9. Dispositif selon l'une quelconque des revendications précédentes **caractérisé en ce qu'**il comporte un trou au moins dans la zone centrale d'un diamètre tel à permettre l'évacuation de l'eau de pluie ou autre, et l'enfilement d'un axe notamment de support pour le rangement
